# EUROPÄISCHE PATENTSCHRIFT

(11) **EP 4 130 366 B1**
(45) Veröffentlichungstag und Bekanntmachung des Hinweises auf die Patenterteilung: **22.01.2025**
(21) Anmeldenummer: 22207539.2
(22) Anmeldetag: 15.11.2022
(51) Int. Cl.: D04B 1/00, B65H 59/36, D04B 27/12

(54) **TEXTILMASCHINE ZUR FERTIGUNG VON TEXTILEN FLÄCHENGEBILDEN UND FADENLEITVORRICHTUNG**
TEXTILE MACHINE FOR PRODUCING TEXTILE FLAT STRUCTURES AND THREAD GUIDING DEVICE
MACHINE TEXTILE POUR LA FABRICATION DE TISSUS TEXTILES ET DISPOSITIF DE GUIDAGE DE FILS

(43) Veröffentlichungstag der Anmeldung: 08.02.2023
(73) Patentinhaber: KARL MAYER STOLL R&D GmbH, 63179 Obertshausen (DE)
(72) Erfinder: KELLER, Alexander, 63179 Obertshausen (DE)
(74) Vertreter: MERH-IP Matias Erny Reichl Hoffmann Patentanwälte PartG mbB

(56) Entgegenhaltungen:
- EP-A1- 2 143 681
- DE-A1- 4 419 265
- DE-U1- 202019 105 145
- US-A- 3 631 689

## Beschreibung

### Technisches Gebiet

Die vorliegende Erfindung betrifft eine Textilmaschine zur Fertigung von textilen Flächengebilden sowie eine Fadenleitvorrichtung zum Einsatz an einer Textilmaschine.

### Hintergrund der Erfindung

Im Zuge der automatisierten Fertigung von textilen Flächengebilden kommen Textilmaschinen zum Einsatz, die eine Vielzahl von einzelnen Textilfäden miteinander auf teilweise unterschiedliche Weisen verarbeiten, um so ein textiles Flächengebilde herzustellen.

Hierzu sind im technischen Gebiet der Textilverarbeitung Web-, Strick- oder Wirkmaschinen bekannt, deren Funktionsweisen zur Verarbeitung der Textilfäden sich grundlegend unterscheiden. So erfolgt beispielsweise die Verarbeitung an einer Webmaschine durch rechtwinkliges Verweben der Textilfäden, die abwechselnd über- und untereinander verlaufen, wohingegen die Verarbeitung an der Wirkmaschine durch Maschenbildung erfolgt.

Unbenommen dieser Unterschiede werden bei sämtlichen fadenverarbeitenden Textilmaschinen die einzelnen Textilfäden einem Arbeitsbereich der Textilmaschine zugeführt, in dem die Verarbeitung durch Relativbewegungen einzelner fadenführender Verarbeitungselemente der Textilmaschine, in der Regel Lochnadeln und dergleichen, erfolgt.

Ausgehend von einem Fadenspeicher der Textilmaschine werden die einzelnen Textilfäden dabei dem Arbeitsbereich, insbesondere den darin angeordneten fadenführenden Verarbeitungselementen zugeführt, wobei sichergestellt werden muss, dass die einzelnen Textilfäden im Zuge der Verarbeitung durch die Textilmaschine stetig, zuverlässig, positionsgenau und ohne gegenseitige Behinderung, zum Beispiel durch ein Verheddern, in den Arbeitsbereich geführt werden.

Für diese Aufgabe kommen Fadenleitvorrichtungen zum Einsatz, die einen Textilfaden ausgehend vom Fadenspeicher unter Spannung in den Arbeitsbereich umleiten, zum Beispiel über eine Umlenkrolle oder dergleichen. Das mit dem Textilfaden in Kontakt stehende Element der Fadenleitvorrichtung ist dabei beweglich gelagert, um ein variables Umlenken bereitzustellen, bei dem sich die Zuführung des Textilfadens entsprechend an die Relativbewegung des den Textilfaden empfangenden Verarbeitungselements im Arbeitsbereich anpasst. Auf diese Weise kann ein kurzfristiger Mehrbedarf an zuzuführendem Textilfaden oder auch ein kurzfristiger Minderbedarf an zuzuführendem Textilfaden ausgeglichen werden.

Die Fadenleitvorrichtung erfüllt dabei nicht nur die vorstehend beschriebene Funktion eines variablen Umlenkens, sondern fungiert auch als Fadenspanner, der eine Spannkraft auf den durch die Fadenleitvorrichtung geführten Textilfaden ausübt, um diesen zu spannen und damit im Vergleich zu einem ungespannten Zustand besser führen zu können.

Eine derartige Fadenleitvorrichtung ist beispielsweise aus der US 3 631 689 A bekannt, die eine Kettenwirkmaschine mit einer Spanneinrichtung für Textilfäden offenbart, bei der die Textilfäden über einen Umlenkabschnitt laufen, der an eine Spitze einer dünnen, verformbaren Blechbiegefeder angeordnet ist, die eine Spannkraft auf den geführten Textilfaden ausübt
Diese kombinierte Funktionalität aus variablem Umlenken und Spannen des Textilfadens führt allerdings, wie im Falle der US 3 631 689 A, zu einer auf den Textilfaden im Zuge der Verarbeitung wirkenden variierenden Spannkraft, infolge derer eine Fadenspannung im Textilfaden ebenfalls variiert.

Daraus ergibt sich eine im Zuge der Verarbeitung variierende Dehnung, insbesondere in Fadenrichtung, der sich unter Krafteinwirkung verformenden Textilfäden, was zu unerwünschten Unregelmäßigkeiten im späteren textilen Flächengebilde führt, da die Textilfäden örtlich unregelmäßig gedehnt werden und sich nach der Verarbeitung im textilen Flächengebilde beispielsweise auch wieder örtlich unregelmäßig zusammenziehen. Dies führt zu einer Verschlechterung der Produktqualität des gefertigten Textilstoffes.

Ein zu dem aus der US 3 631 689 A ähnlicher Aufbau eines Fadenführers ist ferner aus der DE 20 2019 105 145 U1 bekannt, in der ebenfalls ein Biege- bzw. Blattfeder zur Führung eines Textilfadens eingesetzt wird.

Weiter ist aus der EP 2 143 681 A1 eine Fadenumlenkeinheit einer Spulmaschine zum Aufwickeln eines Spulguts auf einer Spulspindel bekannt, die sich zum Spannen des Spulguts ebenfalls einer Blattfeder bedient.

Weiterer Stand der Technik ist ferner aus der DE 44 19 265 A1 bekannt, in der eine Fadenspannvorrichtung offenbart ist, bei der eine Faden an einem Ende eines drehbar gelagerten Hebels geführt ist Über ein komplexe Schaltung aus mehreren Federelementen und steuerbaren Aktoren wird dabei ein auf ein Hebelelement wirkendes, gleichbleibendes Moment umgesetzt.

### Zusammenfassung der Erfindung

Eine Aufgabe der vorliegenden Erfindung ist es, eine verbesserte Möglichkeit zur automatisierten Fertigung eines textilen Flächengebildes mit hoher Produktqualität bereitzustellen.

Zur Lösung dieser Aufgabe wird eine Fadenleitvorrichtung für eine Textilmaschine nach Anspruch 1 sowie eine Textilmaschine nach Anspruch 13 bereitgestellt

Die jeweiligen abhängigen Ansprüche beziehen sich dabei auf bevorzugte Ausführungsformen, die jeweils für sich genommen oder in Kombination bereitgestellt werden können.

Zunächst erfolgt die Beschreibung der erfindungsgemäßen Textilmaschine, die die erfindungsgemäße Fadenleitvorrichtung umfasst.

Gemäß eines ersten Aspekts der Erfindung wird eine Textilmaschine zur Fertigung von textilen Flächengebilden bereitgestellt, die einen Textilfadenspeicher, einen Arbeitsbereich, in dem die Textilmaschine Textilfäden aus dem Textilfadenspeicher verarbeitet und eine Fadenleitvorrichtung, über die ein Textilfaden vom Textilfadenspeicher unter Spannung zum Arbeitsbereich geführt wird, umfasst Die Fadenleitvorrichtung umfasst wiederum zumindest ein Umlenkelement, das einen mit diesem in Kontakt stehenden Textilfaden ausgehend vom Textilfadenspeicher in den Arbeitsbereich umlenkt, wobei das Umlenkelement relativ zum Textilfadenspeicher in einem Verschiebungsbereich zwischen einer ersten und einer zweiten Endposition beweglich gelagert ist, und eine das Umlenkelement lagernde Spanneinrichtung, die eine Spannkraft auf den mit dem Umlenkelement in Kontakt stehenden Textilfaden ausübt und dazu ein über ein Verschieben des Umlenkelements verformbares Kraftelement umfasst Das Kraftelement umfasst zumindest ein erstes elastisches Federelement, das über eine von der Verschiebung des Umlenkelements abhängige Verschiebung eines Verschiebungspunktes des ersten Federelements entlang einer Verschiebungsrichtung verformt wird, wobei es sich bei dem ersten Federelement um ein Federelement mit degressiver Kraft-Verformungs-Relation oder um eine Gleichkraftfeder handelt. Ein Verhältnis aus einer über den Verschiebungsbereich des Umlenkelements gemittelten Verformungskraft des Kraftelements zur Verformungskraft des Kraftelements in der ersten oder in der zweiten Endposition des Umlenkelements beträgt dabei 0,8 bis 1,2.

Besagtes Verhältnis aus der gemittelten Verformungskraft und der Kraft an einer der Endpositionen wird im Folgenden auch als "Kraftverhältnis" bezeichnet

Unter dem textilen Flächengebilde ist dabei jedwedes zweidimensionale Textilerzeugnis unabhängig von einem jeweiligen Herstellungsverfahren zu verstehen. Beispiele hierfür sind Gewebe, Maschenwaren, Filze, Teppiche, Tufting-Teppiche, Vliesstoffe, Bobinet, Netze, Geflechte, Multitextilien oder Nähwirkwaren.

Die Verarbeitung des Textilfadens erfolgt dabei durch eine Vielzahl von im Arbeitsbereich angeordneten Verarbeitungselementen der Textilmaschine (im Falle einer Wirkmaschine zum Beispiel durch Wirkelemente, wie Loch- und Schiebernadeln), die sich relativ zueinander im Arbeitsraum bewegen, um eine Vielzahl von Textilfäden miteinander zu verknüpfen, zu verweben, zu verstricken oder dergleichen. Die Textilfäden werden dabei von dem üblicherweise als Kettbaum ausgestalteten Textfadenspeicher abgewickelt und über das Umlenkelement in den Arbeitsbereich geführt, wo diese entweder direkt von den Verarbeitungselementen in Empfang genommenen werden oder zunächst über weitere zusätzliche Umlenkelemente in den Arbeitsbereich geführt werden.

Das Umlenkelement kann beispielsweise als eine drehbare aber auch als eine nichtdrehbare Umlenkung, oder aber auch nur ein gekrümmter Führungsabschnitt ausgeführt werden, über dessen Oberfläche der Textilfaden vom Textilfadenspeicher in den Arbeitsbereich verläuft.

Die Fadenleitvorrichtung ist dabei nicht auf den Einsatz mit lediglich einem Textilfaden beschränkt, sondern ist vorzugweise derart ausgestaltet, dass eine Vielzahl von Textilfäden parallel zueinander ausgehend vom Textilfadenspeicher über das Umlenkelement in den Arbeitsbereich geführt werden.

Die auf einen oder auf die Textilfäden ausgeübte Spannkraft ist im Falle eines Kontakts mit dem Umlenkelement während einer Verarbeitung mit innerhalb des Verschiebungsbereichs befindlichem Umlenkelement ungleich Null und wird durch die von der Verschiebung des Umlenkelements abhängige Verformungskraft des Kraftelements der Spanneinrichtung bereitgestellt Unter dem Kraftelement ist dabei jedwedes unter Krafteinfluss verformbares Element zu verstehen, beispielsweise mechanische Federn und dergleichen.

Bei elastischen Federelementen handelt es sich um elastische Festkörperelemente, die entsprechend des Einsatzes als elastisch verformbare Elemente geometrisch als solche ausgestaltet sind, so zum Beispiel Blattfedern, Tellerfedern, Schraubenfedern und dergleichen. Besagte Verschiebungsrichtung kann dabei geradlinig, krummlinig oder winklig sein, je nachdem welche Art von Federelement zum Einsatz kommt Der Verschiebungspunkt stellt dabei die Schnittstelle zum Umlenkelement dar, wobei eine beliebig geartetes Verbindungsmittel oder eine Übersetzungsmechanik dazwischen angeordnet sein können.

Das Federelement mit degressiver Kraft-Verformungs-Relation weist vorteilhaft im Verformungsbereich geringere Änderungen der Verformungskraft bei sich ändernder Verformung auf. Weiter liefert die Gleichkraftfeder eine im Wesentlichen konstante Verformungskraft über den Verformungsbereich hinweg.

Die Verschiebung des Umlenkelements überträgt sich dabei direkt oder über eine Übersetzungsmechanik auf das Kraftelement und führt zur Verformung desselbigen, wobei der Bereich zwischen der Verformung bei in der ersten Endposition befindlichem Umlenkelement und der Verformung bei in der zweiten Endposition befindlichem Umlenkelement nachfolgend als Verformungsbereich des Kraftelements bezeichnet wird, der entweder direkt oder über die Übersetzungsmechanik mit dem Verschiebungsbereich zusammenhängt.

Die Verformungskraft im Sinne des hiesigen Kraftelements ist dabei als Komponente einer durch Verformung des Kraftelements verursachten Reaktionskraft des Kraftelements zu verstehen, die entlang einer Verschiebungsrichtung einer die Verformung bewirkenden Verschiebung eines Punktes (Angriffspunkt, Lagerpunkt, Verschiebungspunkt und dergleichen) des Kraftelements wirkt. Besagte Verschiebung des Punktes des Kraftelements hängt dabei von der Verschiebung des Umlenkelements ab.

Das geforderte Kraftverhältnis definiert damit im Verschiebungsbereich des Umlenkelements eine Kraft-Verformungs-Relation des Kraftelements, bei der die gemittelte Verformungskraft bezogen auf die Verformungskraft an einer der beiden Endpositionen betragsmäßig um maximal 20 % von dieser abweicht.

Die Verformungskraft des Kraftelements überträgt sich auf das damit verbundene Umlenkelement (direkt oder über Übersetzungsmechanik) und stellt die Spannkraft bereit, die sich über das Umlenkelement auf den mit diesem in Kontakt stehenden Textilfaden bzw. auf die Textilfäden überträgt und einen Aufbau einer Fadenspannung im Textilfaden bzw. in den Textilfäden bewirkt, sodass dieser unter Spannung vom Fadenspeicher in den Arbeitsbereich geführt wird.

Die Spannkraft ist hierbei als die durch die Spanneinrichtung bereitgestellte Kraft zu verstehen, die einer Kontaktkraft zwischen Textilfaden und Umlenkelement entspricht, wobei im Falle einer Vielzahl von Textilfäden die Spannkraft der Summe jeweiliger Kontaktkräfte für die Vielzahl an Kontakten der einzelnen Textilfäden mit dem Umlenkelement entspricht.

Je nach Kopplung von Kraftelement und Umlenkelement, kann die Spannkraft der Verformungskraft entsprechen (direkt) oder hängt mit dieser über ein Übersetzungsverhältnis der Übersetzungsmechanik zusammen.

Durch die Anforderung an das Kraftverhältnis wird sichergestellt, dass über den Verschiebungsbereich des Umlenkelements hinweg eine Variation der Verformungskraft des Kraftelements und damit auch der durch die Spanneinrichtung aufgebrachten Spannkraft gering ausfällt, sodass eine dadurch bedingte Variation der Fadenspannung im Textilfaden weitestgehend unterbunden wird. Infolgedessen liegt im Zuge der Verarbeitung eine gleichmäßige Verformung des Textilfadens vor, insbesondere eine gleichmäßige Dehnung des Textilfadens in Fadenrichtung, sodass ein textiles Flächengebilde mit hoher Produktqualität gefertigt werden kann.

Die erfindungsgemäße Textilmaschine stellt eine besonders vorteilhafte Möglichkeit zur Fadenumleitung in den Arbeitsbereich bereit, bei der die Funktionalitäten eines variablen Umlenkens zum Ausgleichen eines Mehr- oder eines Minderbedarfs des Textilfadens sowie eines Spannens des in den Arbeitsbereich zu führenden Textilfadens derart kombiniert werden, dass eine variable Zuführung des Textilfadens über das Umlenkelement unter Spannung mit gering variierender Spannkraft erfolgt, was zu einer entsprechend geringen Variation der Fadenspannung im Textilfaden führt.

Entsprechend der Übertragung der Verschiebung des Umlenkelements wird zur Bereitstellung der Spannkraft das Kraftelement verformt, beispielsweise in Form einer Endpunktverschiebung des Kraftelements.

Der Verformungsbereich des Kraftelements reicht vorzugsweise ausgehend von einem verformten ersten Zustand bis zu einem stärker verformten zweiten Zustand des Kraftelements, sodass an jedem Punkt im Verschiebungsbereich eine Spannkraft aufgebracht werden kann. In anderen Worten umfasst der Verformungsbereich vorzugsweise nicht einen unverformten Zustand des Kraftelements mit Verformungskraft gleich Null, wobei im Verformungsbereich keine oder nur eine sehr geringe plastische Verformung des Kraftelements auftreten sollen.

In der Spanneinrichtung kommt ein Kraftelement zum Einsatz, das ausgehend von der ersten und/oder der zweiten Endposition durch seine Verformungskraft eine entsprechende Mindestspannkraft zum Spannen des Textilfadens bereitstellt, die sich zudem über den Verformungsbereich nicht oder nur geringfügig ändert.

Kommt in diesem Sinne als Teil des Kraftelements ein elastisches Festkörperelement, zum Beispiel eine mechanische Feder, zum Einsatz, ist eine im Verschiebungsbereich lineare Kraft-Verformungs-Relation für den erfindungsgemäßen Einsatz ungeeignet, da diese nicht den vorstehenden Anforderungen an das Kraftverhältnis im Verschiebungsbereich genügen kann. So ist beispielsweise auch die in der US 3 631 689 A gezeigte Blechfeder ungeeignet.

Stattdessen werden elastische Festkörperelemente bevorzugt, die beispielsweise eine degressive Kraft-Verformungs-Relation aufweisen, wodurch eine geringe Variation der Verformungskraft bei zeitgleicher Einhaltung der Mindestspankraft zum Spannen des Textilfadens bereitgestellt wird.

Das Kraftverhältnis bezieht die über den Verschiebungsbereich des Umlenkelements gemittelte Verformungskraft des Kraftelements ein, welches als jedweder Mittelwert der üblicherweise verformungsabhängigen Verformungskraft des Kraftelements über den Verschiebungsbereich verstanden werden soll. Besagter Mittelwert sei nachfolgend auch mit dem Formelzeichen M bezeichnet, das wahlweise mit zusätzlichem Index verwendet wird.

Das Kraftverhältnis f_{1,2} lässt sich dabei auf Basis des Mittelwerts M sowie auf Basis der Verformungskraft F₁ des Kraftelements an der ersten Endposition oder der Verformungskraft F₂ des Kraftelements an der zweiten Endposition entsprechend Gleichung 1 bzw. Gleichung 2 angeben.${f}_{1} = \left|\frac{M}{{F}_{1}}\right| ∈ \left[0,8 ,1,2\right]$${f}_{2} = \left|\frac{M}{{F}_{2}}\right| ∈ \left[0,8 , 1,2\right]$

Die Wahl des zugrunde zulegenden Kraftverhältnisses, also f₁ mit Verformungskraft an erster Endposition oder f₂ mit Verformungskraft an zweiter Endposition, ist dabei beliebig und wird vorzugsweise derart ausgewählt, dass diejenige Endposition zur Verhältnisbildung ausgewählt wird, in der sich das Umlenkelement während eines Betriebs der Textilmaschine zum Fertigen eines textiles Flächengebildes zeitmäßig länger befindet.

Besagter Mittelwert M ist dabei ein Maß für die im Mittel zur Generierung der Spannkraft vorliegende Verformungskraft über den Verschiebungsbereich des Umlenkelements bzw. über den dadurch bestimmten Verformungsbereich und kann beispielsweise ein integraler Mittelwert Mᵢₙₜ sein (siehe Gleichung 3), ein diskret ausgewerteter arithmetischer Mittelwert, oder dergleichen.${M}_{int} = \frac{1}{\left({x}_{2}-{x}_{1}\right)} {\int }_{{x}_{1}}^{{x}_{2}} F dx$

In Gleichung 3 bezeichnet F die von der Verschiebung x des Umlenkelements abhängige Verformungskraft des Kraftelements, wobei x₁ und x₂ die erste bzw. die zweite Endposition bezeichnen. Die Verschiebung x muss dabei nicht zwingend der Verformung des Kraftelements entsprechen, da eine beliebig geartete Übersetzungsmechanik zwischen Umlenkelement und Kraftelement angeordnet sein kann. In diesem Fall ließe sich die Verschiebung des Umlenkelements über ein bekanntes Übersetzungsverhältnis in eine dementsprechende Verformung umrechnen.

Es ist anzumerken, dass die Verschiebung des Umlenkelements keinesfalls auf eine translatorische Verschiebung bzw. eine geradlinige Verschiebung beschränkt sein soll. So kann das Umlenkelement nicht nur geradlinig verschiebbar gelagert sein, sondern beispielsweise auch drehbar um einen entsprechenden Lagerpunkt, wobei eine Verschiebung in diesem Fall über einen Winkel beschrieben werden kann. Das verwendete x in der vorherigen Gleichung 3 kann so gleichermaßen als geradlinige, krummlinige oder winkelmäßig angegebene Verschiebung aufgefasst werden.

Vorzugsweise gilt die Anforderungen der maximalen Abweichung in Höhe von 20% dabei sowohl für das Kraftverhältnis in Bezug auf die Verformungskraft an der ersten Endposition als auch für das Kraftverhältnis in Bezug auf die Verformungskraft an der zweiten Endposition. In anderen Worten soll die Spanneinrichtung beiden Anforderungen gemäß der Gleichungen 1 und 2 genügen.

Auf diese Weise wird eine strengere Anforderung hinsichtlich der Variation der Spannkraft über den Verschiebungsbereich formuliert, die eine größere Sicherheit bietet als lediglich eine auf eine Endposition bezogene Anforderung.

Vorzugsweise beträgt das Verhältnis aus der über den Verschiebungsbereich des Umlenkelements gemittelten Verformungskraft des Kraftelements im Verhältnis zur Verformungskraft des Kraftelements in der ersten oder in der zweiten Endposition des Umlenkelements 0,9 bis 1,1, noch bevorzugter 0,95 bis 1,05 und besonders bevorzugt 1, wodurch besagte Variationen der Spannkraft zunehmend reduziert werden.

Vorzugsweise umfasst die Textilmaschine eine Vielzahl von im Wesentlichen baugleich ausgeführten Fadenleitvorrichtungen, die jeweils zum Führen eines separaten Textilfadens oder einer Vielzahl von parallel verlaufenden Textilfäden eingerichtet sind.

Auf diese Weise werden alle Textilfäden auf die gleiche Weise in den Arbeitsbereich geführt und unterliegen dabei den gleichen Einflüssen durch die baugleichen Fadenleitvorrichtungen, wodurch ein gleichmäßigeres textiles Flächengebilde gefertigt werden kann.

In einer bevorzugten Ausführungsform ist das Kraftelement derart ausgestaltet, dass ein Verhältnis einer über den Verschiebungsbereich des Umlenkelements hinweg maximal auftretenden Verformungskraft des Kraftelements zu einer über den Verschiebungsbereich des Umlenkelements hinweg minimal auftretenden Verformungskraft des Kraftelements 1 bis 1,2 beträgt.

Auf diese Weise wird zusätzlich zur erfindungsgemäßem Anforderung an den Mittelwert der Verformungskraft ein lokales Kriterium auf Basis extremal auftretender Verformungskräfte eingebracht, sodass auch eine lediglich lokal überhöhte Verformungskraft ausgeschlossen werden kann.

Das vorstehende Kriterium kann mathematisch entsprechend nachfolgender Gleichung 4 angegeben werden, in der g das besagte Verhältnis, F die Verformungskraft des Kraftelements und x die Verschiebung bezeichnet.$g = \left|\frac{{max}_{x ∈ \left[{x}_{1}, {x}_{2}\right]} \left(F\right)}{{min}_{x ∈ \left[{x}_{1}, {x}_{2}\right]} \left(F\right)}\right| ∈ \left[1 , 1,2\right]$

Vorzugsweise beträgt das Verhältnis aus der über den Verschiebungsbereich des Umlenkelements hinweg maximal auftretenden Verformungskraft des Kraftelements zu einer über den Verschiebungsbereich des Umlenkelements hinweg minimal auftretenden Verformungskraft des Kraftelements 1 bis 1,1, noch bevorzugter 1 bis 1,05 und besonders bevorzugt 1, wodurch besagte lokale Abweichungen der Spannkraft zunehmend reduziert werden.

In einer bevorzugten Ausführungsform ist das Kraftelement der Spanneinrichtung derart ausgestaltet ist, dass ein Betrag einer über den Verschiebungsbereich des Umlenkelements gemittelten Änderungsrate der Verformungskraft des Kraftelements kleiner gleich 1.500 N/m (Newton pro Meter; bzw. 1,5 N/mm) ist.

Auf diese Weise wird zusätzlich zur Anforderung an geringe Abweichungen des Mittelwerts der Verformungskraft eine Anforderung an die Ableitung der Kraft-Verformungs-Relation des Kraftelements in gemittelter Form formuliert, wobei die Ableitung im mechanischen Sinne beispielsweise als Steifigkeit des Kraftelements verstanden werden kann. Besagte Anforderung an die Änderungsrate stellt dabei sicher, dass im Mittel auch die Änderungsrate der darauf basierenden Spannkraft innerhalb festgesetzter Grenzen bleibt.

Besagter Mittelwert wird nachfolgend auch mit dem Formelzeichen m abgekürzt und ist ein Maß für die mittlere Änderungen der zur Generierung der Spannkraft vorliegenden Verformungskraft über den Verschiebungsbereich und kann dabei beispielsweise ein integraler Mittelwert mᵢₙₜ (siehe Gleichung 5), ein diskret ausgewerteter arithmetischer Mittelwert, oder dergleichen sein.${m}_{int} = \frac{1}{\left({x}_{2}-{x}_{1}\right)} {\int }_{{x}_{1}}^{{x}_{2}} \frac{dF}{dx} dx$

Vorzugsweise ist der Betrag der über den Verschiebungsbereich des Umlenkelements gemittelten Änderungsrate der Verformungskraft des Kraftelements kleiner gleich 1.000 N/m bzw. 1,0 N/mm, noch bevorzugter kleiner gleich 500 N/m bzw. 0,5 N/mm, noch bevorzugter kleiner gleich 100 N/m bzw. 0,1 N/mm und besonders bevorzugt 0 N/m bzw. 0 N/mm, wodurch Variationen der Änderungsrate der Spannkraft zunehmend reduziert werden.

Vorzugsweise ist der Betrag der über den Verschiebungsbereich des Umlenkelements extremal (minimal und/oder maximal) auftretenden Änderungsrate der Verformungskraft des Kraftelements kleiner gleich 1.500 N/m bzw. 1,5 N/mm, noch bevorzugter kleiner gleich 1.000 N/m bzw. 1,0 N/mm, noch bevorzugter kleiner gleich 500 N/m bzw. 0,5 N/mm, noch bevorzugter kleiner gleich 100 N/m bzw. 0,1 N/mm und besonders bevorzugt 0 N/m bzw. 0 N/mm.

Auf diese Weise wird zusätzlich zur Anforderung an geringe Abweichungen des Mittelwerts der Verformungskraft eine Anforderung an die Ableitung der Kraft-Verformungs-Relation des Kraftelements in extremaler Form formuliert, im Zuge dessen eine Ober- und/oder Untergrenze der Steifigkeit des Kraftelements über den Verschiebungsbereich formuliert werden, sodass auch eine lediglich lokal überhöhte oder zu niedrig ausfallende Steifigkeit ausgeschlossen werden kann, was zu eine höhere Produktqualität des zu fertigenden textilen Flächengebildes führt

In einer bevorzugten Ausführungsform ist das Kraftelement der Spanneinrichtung derart ausgestaltet, dass dessen Verformungskraft über den Verschiebungsbereich des Umlenkelements hinweg konstant ist

Auf diese Weise wird eine gleichbleibende Verformungskraft ungleich Null bereitgestellt, die als Grundlage für die Spannkraft zum Spannen des Textilfadens über den Verschiebungsbereich hinweg dient.

In einer bevorzugten Ausführungsform Textilmaschine ist das Kraftelement der Spanneinrichtung derart ausgestaltet, dass die auf den mit dem Umlenkelement in Kontakt stehenden Textilfaden bzw. die auf die Textilfäden ausgeübte Spannkraft für den Verschiebungsbereich des Umlenkelements eine Fadenkraft im Textilfaden bzw. in den Textilfäden von 0 bis 1 Newton bewirkt.

Unter Fadenkraft ist dabei die in Fadenrichtung wirkende Normalkraft (Zugkraft) in einer senkrecht zur Fadenrichtung verlaufenden Schnittebene zu verstehen, welche die resultierende Kraft der normal zur Schnittebene stehende Fadenspannung beschreibt

Auf diese Weise wird sichergestellt, dass der Textilfaden nicht übermäßig gespannt wird und dadurch eine die Produktqualität verschlechternde, übermäßige Verformung erfährt, oder unter Umständen sogar reißt

Vorzugsweise ist das Kraftelement derart ausgestaltet, dass die auf den mit dem Umlenkelement in Kontakt stehenden Textilfaden ausgeübte Spannkraft für den Verschiebungsbereich des Umlenkelements eine Fadenkraft im Textilfaden von 0 bis 0,4 Newton bewirkt und besonders bevorzugt von 0 bis 0,2 Newton.

Auf diese Weise wird sichergestellt, dass der Faden zwar unter Spannung geführt werden kann, aber dabei nur unwesentlich verformt bzw. gedehnt wird, was sich wiederum positiv auf die Produktqualität auswirkt

Vorzugsweise umfasst das Kraftelement ein zweites elastisches Federelement, dass in Bezug auf eine Verschiebung des Umlenkelements in Reihe oder parallel zum ersten Federelement angeordnet sein kann.

Auf diese Weise können nach den Grundprinzipien der Reihen- und Parallelschaltung die Kraft-Verformungs-Relationen einzelner Federelemente miteinander kombiniert werden, um eine gewünschte "resultierende" Kraft-Verformungs-Relation des Kraftelements zum Generieren der verschiebungsabhängigen Spannkraft bereitzustellen.

In einer bevorzugten Ausführungsform ist das zweite elastische Federelement derart relativ zum ersten Federelement angeordnet, dass durch Verschiebung des Umlenkelements das erste Federelement komprimiert und das zweite Federelement expandiert wird oder das erste Federelement expandiert und das zweite Federelement komprimiert wird.

Das vorstehende Expandieren und Komprimieren ist dabei nur als Änderung des Verformungszustands der beiden Federelemente zu verstehen, nicht jedoch als absoluter Zustand der Federelemente.

Vorstehende Anordnung des ersten und des zweiten Federelements führt dazu, dass die Verformungskraft des Kraftelements, die zur Generierung der Spannkraft zum Spannen des Textilfadens genutzt wird, auf einer Differenz der Verformungskraft des ersten und der Verformungskraft des zweiten Federelements basiert.

Auf diese Weise können selbst sehr kleine Verformungskräfte des Kraftelements bereitgestellt werden, ohne dabei das Kraftelement "filigran" ausführen zu müssen, was sich negativ auf dessen Dauerfestigkeit und Schwingungsanfälligkeit auswirken würde.

So kann beispielsweise in einem exemplarischen Zustand eine Verformungskraft des Kraftelements von 0,5 Newton als Differenz der exemplarischen Verformungskräfte von 10 Newton und von 9,5 Newton des ersten bzw. des zweiten Federelements bereitgestellt werden.

In einer bevorzugten Ausführungsform ist das zweite elastisches Federelement derart relativ zum ersten Federelement angeordnet, dass das erste und das zweite Federelement durch Verschiebung des Umlenkelements gemeinsam komprimiert oder expandiert werden.

Auf diese Weise kann beispielsweise eine Fadenleitvorrichtung für eine Vielzahl von Textilfäden bereitgestellt werden, bei der sich das Umlenkelement teilweise derart über eine Breite des Arbeitsbereichs erstreckt, dass dieses eine Vielzahl über die Breite des Arbeitsbereich verteilt angeordnete Textilfäden ausgehend vom Textilfadenspeicher in den Arbeitsbereich umlenkt.

Für die dazugehörige Lagerung des Umlenkelements kann dabei, zum Beispiel im Fall von zwei Textilfäden die vorstehende Anordnung des ersten und des zweiten Federelements verwendet werden, die eine additive Überlagerung von Einzelverformungskräften der Federelemente zur Bereitstellung einer höheren Verformungskraft für die zu führende Vielzahl von Textilfäden gestattet.

Vorzugsweise umfasst die Spanneinrichtung im vorstehenden Fall einer Vielzahl von umzulenkenden Textilfäden eine Vielzahl von elastischen Federelementen, die durch Verschiebung des Umlenkelements gemeinsam komprimiert oder expandiert werden.

In einer bevorzugten Ausführungsform umfasst die Spanneinrichtung weiterhin ein Einstellelement, über das ein initialer Verformungszustand des Kraftelements einstellbar ist, wenn kein Textilfaden in Kontakt mit dem Umlenkelement steht.

Auf diese Weise kann eine gewünschte Vorverformung eingestellt werden, sodass über den Verschiebungsbereich des Umlenkelements hinweg der Verformungsbereich in einem gewünschten Bereich der Kraft-Verformungs-Relation des Kraftelements bzw. des ersten Federelements oder der "resultierenden" Kraft-Verformungs-Relation aus erstem und zweitem Federelement liegt.

Vorzugsweise ist das Einstellelement als einstellbarer Anschlag für das Kraftelement ausgeführt, insbesondere als Anschlag für eine am Verschiebungspunkt des ersten Federelements befindliche Lagerungsstelle des Kraftelements.

In einer bevorzugten Ausführungsform ist zumindest das erste elastische Federelement des Kraftelements als elastischer Biegebalken ausgeführt ist, der über den Verschiebungsbereich des Umlenkelements hinweg eine elastische Vorverformung in Form einer Durchbiegung in einer winklig zur Verschiebungsrichtung des Verschiebungspunktes des ersten Federelements stehenden Biegerichtung aufweist und durch Verschieben des Verschiebungspunktes des ersten Federelements eine Änderung der Durchbiegung erfährt.

Auf diese Weise wird ein besonders einfach umzusetzendes und kostengünstiges Konzept einer Gleichkraftfeder bereitgestellt, die über einen entsprechenden Verformungsbereich hinweg eine im Wesentlichen konstante Verformungskraft aufweist, auf der die Spannkraft zum Spannen des Textilfadens basiert.

Als Verformungskraft wird in diesem Fall die in Verschiebungsrichtung auf den Verschiebungspunkt wirkende Reaktionskraft des Kraftelements verstanden.

Derartige Federelemente können auch als anfangsverformte Knickstäbe bezeichnet werden, die ausgehend von einem bereits vorliegenden Eulerschen Knickfall einen Verformungsbereich mit im Wesentlichen konstanter Verformungskraft aufweisen.

Vorzugsweise sind alle elastischen Federelemente des Kraftelements als elastische Biegebalken gemäß vorstehender Ausführung ausgeführt.

In einer bevorzugten Ausführungsform ist eine Längsausdehnung zumindest eines elastischen Biegebalkens eines Kraftelements entlang einer Mittellinie größer als Querschnittsausdehnungen des elastischen Biegebalkens in einem senkrecht zur Mittellinie stehenden Querschnitt, wobei eine Querschnittausdehnung entlang der Biegerichtung kleiner ausfällt als eine Querschnittsausdehnung entlang einer zur Biegerichtung orthogonal stehenden Richtung. Besonders bevorzugt genügen alle elastische Biegebalken des Kraftelements den vorstehenden geometrischen Anforderungen.

Auf diese Weise wird im Wesentlichen ein Euler-Bernoulli-Balken bereitgestellt, der in der orthogonal zur Biegerichtung stehenden Richtung durch die größere Querschnittsausdehnung ein höheres Widerstandsmoment gegenüber dem Lastfall Biegung aufweist als in Biegerichtung, wodurch sichergestellt wird, dass sich der elastische Biegebalken lediglich in oder parallel zur einer durch die die gewünschte Biegerichtung und die Verschiebungsrichtung des Verschiebungspunktes aufgespannten Biegeebene verformt und nicht orthogonal dazu auslenkt oder ausbricht, sodass die Mittellinie des Biegebalkens stets innerhalb der Biegeebene verbleibt.

Vorzugsweise weist der elastische Biegebalken in besagtem Querschnitt eine rechteckige Querschnittsform auf, wodurch eine besonders kostengünstig zu fertigende Ausgestaltung des Biegebalkens bereitgestellt wird.

In einer bevorzugten Ausführungsform umfasst die Spanneinrichtung ein zwischen dem Kraftelement und dem Umlenkelement angeordnete Übersetzungsmechanik, über die ein Übersetzungsverhältnis zwischen einer Verschiebung des Umlenkelements und einer Verformung des Kraftelements festgelegt ist.

Auf diese Weise können Verschiebung und Verformung gezielt aufeinander angepasst werden.

In einer bevorzugten Ausführungsform ist das Übersetzungsverhältnis der Übersetzungsmechanik derart auf eine Kraft-Verformungs-Relation des Kraftelements abgestimmt, dass die auf den mit dem Umlenkelement in Kontakt stehenden Textilfaden ausgeübte Spannkraft für den Verschiebungsbereich des Umlenkelements eine konstante Fadenkraft im Textilfaden bewirkt.

Auf diese Weise können beispielsweise Variationen in der Verformungskraft des Kraftelements zusätzlich durch Ausnutzung der Übersetzungsmechanik derart ausgeglichen werden, dass die Spannkraft über den Verschiebungsbereich vorzugsweise konstant ist.

In einer bevorzugten Ausführungsform ist die Textilmaschine eine Kettenwirkmaschine, bei der der Arbeitsbereich ein Wirkbereich ist, in dem das textile Flächengebilde als Maschenware gefertigt wird.

Gerade beim Einsatz von Kettenwirkmaschinen kommt es zu vergleichsweise groß ausfallenden Relativbewegungen der fadenführenden Verarbeitungselemente im Arbeitsraum, bei denen die Textilfäden durch den Einsatz der erfindungsgemäßen Fadenleitvorrichtung vorteilhaft mit einer lediglich schwach variierenden oder sogar konstanten Spannkraft gespannt werden, wodurch eine hohe Produktqualität des als Maschenware gefertigten textilen Flächengebildes erreicht wird.

Gemäß eines zweiten Aspekts der Erfindung wird eine Fadenleitvorrichtung einer Textilmaschine gemäß des ersten Aspekts der Erfindung breitgestellt.

Die zum Einsatz an einer Textilmaschine gemäß des ersten Aspekts ausgelegte Fadenleitvorrichtung kann dabei entsprechend einer der im Zuge der erfindungsgemäßen Textilmaschine beschriebenen Ausführungsformen ausgestaltet sein.

Auf diese Weise wird eine Nachrüstmöglichkeit bereitgestellt, über die eine bereits bestehende Textilmaschine auf einfache und kostengünstige Weise mit der Fadenleitvorrichtung nachgerüstet werden kann, um die bestehende Textilmaschine unter anderem um die vorstehend beschriebene Vorteile der Textilmaschine gemäß des ersten Aspekts der Erfindung zu erweitern.

Weitere Aspekte und deren Vorteile als auch speziellere Ausführungsbeispiele der zuvor genannten Aspekte und Merkmale werden im Folgenden unter Zuhilfenahme der in den beigefügten Figuren gezeigten Zeichnungen beschrieben.

Fig. 1A zeigt eine schematische Ansicht eines Ausschnitts eines ersten Ausführungsbeispiels der erfindungsgemäßen Textilmaschine.
Fig. 1B zeigt einen Freischnitt am Umlenkelement des ersten Ausführungsbeispiels aus Fig. 1A.
Fig. 2 zeigt eine schematische Ansicht eines Ausschnitts eines zweiten Ausführungsbeispiels der erfindungsgemäßen Textilmaschine.
Fig. 3 zeigt eine schematische Ansicht eines Ausschnitts eines dritten Ausführungsbeispiels der erfindungsgemäßen Textilmaschine.
Fig. 4 zeigt eine schematische Ansicht eines Ausschnitts eines vierten Ausführungsbeispiels der erfindungsgemäßen Textilmaschine.
Fig. 5 zeigt eine schematische Ansicht eines Ausschnitts eines fünften Ausführungsbeispiels der erfindungsgemäßen Textilmaschine.
Fig. 6 zeigt eine schematische Ansicht eines Ausschnitts eines sechsten Ausführungsbeispiels der erfindungsgemäßen Textilmaschine.
Fig. 7 zeigt einen exemplarischen Verlauf einer Kraft-Verformungs-Relation eines bevorzugten Kraftelements zur Verwendung in der Spanneinrichtung der Fadenleitvorrichtung

Es wird hervorgehoben, dass die vorliegende Erfindung in keiner Weise auf die nachfolgend beschriebenen Ausführungsbeispiele und deren Ausführungsmerkmale begrenzt ist. Die Erfindung umfasst weiterhin Modifikationen der genannten Ausführungsbeispiele, insbesondere diejenigen, die aus Modifikationen und/oder Kombinationen einzelner oder mehrerer Merkmale der beschriebenen Ausführungsbeispiele im Rahmen des Schutzumfanges der unabhängigen Ansprüche hervorgehen.

### Ausführliche Figurenbeschreibung

Zur Beschreibung der Kinematik der nachfolgenden Ausführungsbeispiele in den Fig. 1 bis 6 werden exemplarisch orthogonale, rechtshändige Koordinatensysteme {x,y,z} verwendet, bei denen die ersten beiden Richtungen, x-Richtung und y-Richtung, jeweils in der Zeichenebene liegen und die dritte Richtung, z-Richtung, orthogonal aus der Zeichenebene herauszeigt (Punktnotation) oder in die Zeichenebene hineinzeigt (Kreuznotation). Die nachfolgend verwendeten Richtungsangaben der Form "in x-Richtung" oder in "y-Richtung" für kinematische Größen wie Verformungen, Verschiebungen und dergleichen sollen besagte Größen dabei - sofern nicht anders angegeben - nicht auf die jeweils durch Pfeilrichtung eingeführte "positive" Richtung einschränken, sondern auch die jeweils entgegengesetzte "negative" Richtung umfassen.

Fig. 1A zeigt eine schematische Ansicht eines Ausschnitts eines ersten Ausführungsbeispiels der erfindungsgemäßen Textilmaschine 100.

Die Textilmaschine umfasst einen Textilfadenspeicher 1 zum Bereitstellen eines Textilfadens 200, einen Arbeitsbereich 3, in dem der Textilfaden 200 zusammen mit anderen, hier nicht dargestellten Textilfäden verarbeitet wird, und einen den Textilfaden 200 vom Textilfadenspeicher 1 in den Arbeitsbereich 3 führende Fadenleitvorrichtung 2.

Die Verarbeitung der Textilfäden 200 erfolgt durch im Arbeitsbereich angeordnete Verarbeitungselemente 99, von denen exemplarisch lediglich eines in Fig. 1A dargestellt ist. Der vom Textilfadenspeicher 1 ausgehende Textilfaden 200 wird dem Verarbeitungselement 99 im Arbeitsbereich 3 zugeführt.

Die Fadenleitvorrichtung 2 ist dabei zum variablen Umlenken des Textilfadens 200 in den Arbeitsbereich 3 eingerichtet, um so einen Mehr- oder Minderbedarf an Textilfaden 200 im Zuge der Verarbeitung auszugleichen. Zeitgleich wird der durch die Fadenleitvorrichtung 2 umgelenkte Textilfaden 200 dabei mit einer Spannkraft gespannt

Die Fadenleitvorrichtung 2 umfasst hierzu ein Umlenkelement 11, das einen mit diesem in Kontakt stehenden Textilfaden 200 ausgehend vom Textilfadenspeicher 1 in den Arbeitsbereich 3 umlenkt, wobei das Umlenkelement 11 relativ zum Textilfadenspeicher 1 in einem Verschiebungsbereich zwischen einer ersten und einer zweiten Endposition in der dargestellten x-Richtung beweglich gelagert ist, eine das Umlenkelement 11 lagernde Spanneinrichtung 13a, die eine Spannkraft auf den mit dem Umlenkelement 11 in Kontakt stehenden Textilfaden 200 ausübt, sowie einen hier schematisch angedeuteten Trägerkörper 12, auf dem die Spanneinrichtung 13a befestigt ist und die an einem hier nicht gezeigten Maschinengestell der Textilmaschine 100 montierbar ist Die Spannreinrichtung 13a kann alternativ auch direkt ohne Trägerkörper 12 am Maschinengestell montiert werden.

Die Endpositionen des Verschiebungsbereichs sind in Fig. 1A (sowie auch in den Fig. 2 bis 4) durch zwei separate Darstellung wiedergebeben: eine Darstellung auf Basis durchgezogener Linien für die erste Endposition und eine Darstellung auf Basis gestrichelter Linien für die zweite Endposition. Die Konfiguration in der zweiten Endposition ist dabei durch eine Strichnotation der jeweiligen Bezugszeichen gekennzeichnet, zum Beispiel 200' für den Textilfaden in der zweiten Endposition des Umlenkelements 11'.

Die Spanneinrichtung 13a, die eine Spannkraft auf den mit dem Umlenkelement 11 in Kontakt stehenden Textilfaden 200 ausübt, umfasst dabei ein durch Verschieben des Umlenkelements 11 verformbares Kraftelement 30a zum Bereitstellen der Spannkraft auf Basis einer Verformungskraft des Kraftelements 30a.

Das Kraftelement 30a umfasst hierzu eine Gleichkraftfeder 31, die über eine direkte Übersetzung 36a mit dem Umlenkelement 11 in Verbindung steht. Das Kraftelement 30a umfasst ferner eine Fest-Lose-Lagerung für die Gleichkraftfeder 31, die ein Festlager 33 und ein entlang der dargestellten x-Richtung bewegliches Loslager 34 umfasst Die Verschiebung des Umlenkelements in x-Richtung überträgt sich dabei auf das bewegliche Loslager 34 und führt so zu einer Verformung der Gleichkraftfeder 31.

Eine Kraft-Verformungs-Relation des Kraftelements 30a bestimmt sich vorliegend durch eine Kraft-Verformungs-Relation der Gleichkraftfeder 31, die selbst eine über den Verschiebungsbereich des Umlenkelements 11 im Wesentlichen konstante Verformungskraft aufweist (siehe auch Fig. 7), sodass der mit dem Umlenkelement 11 in Kontakt stehende Textilfaden 200 durch eine möglichst nicht variierende Spannkraft gespannt wird.

Die Gleichkraftfeder 31 isthierzu als elastischer Biegebalken ausgeführt, der über den Verschiebungsbereich des Umlenkelements 11 hinweg eine elastische Vorverformung in Form einer Durchbiegung in einer winklig zur Verschiebungsrichtung (x-Richtung) des beweglichen Loslagers 34 stehenden Biegerichtung (y-Richtung) aufweist (insbesondere rechtwinklig zur Verschiebungsrichtung) und durch Verschieben des beweglichen Loslagers 34 eine Änderung der Durchbiegung erfährt (vergleiche 31, 31'). Eine derartige mechanische Ausgestaltung ist einfach und kostengünstig umzusetzen und ermöglicht beispielsweise die Umsetzung der in Fig. 7 gezeigten Kraft-Verformungs-Relation.

Die direkte Übersetzung 36a zwischen dem Kraftelement 30a und dem Umlenkelement 11 umfasst ein zwischen dem beweglichen Lager 34 und dem Umlenkelement 11 angeordnetes Verbindungselement 38, das über eine Lagerung 37 in der dargestellten x-Richtung beweglich gelagert ist Auf diese Weise wird die in x-Richtung wirkende Verformungskraft des Kraftelements 30a als Basis für die Spannkraft auf den Textilfaden 200 übertragen.

Ferner umfasst die Spanneinrichtung 13a ein Anschlagelement 35 für das bewegliche Loslager 34 des Kraftelements 30a, mit dem eine Vorverformung des Kraftelements 30a eingestellt bzw. sichergestellt werden kann. Das Anschlagelement 35 kann hierbei in Bezug auf das Festlager 33 des Kraftelements 30a in einer fest vorgegebenen Position angeordnet sein. Alternativ kann das Anschlagelement 35 aber auch in seiner Position gegenüber dem Festlager 33 verschiebbar ausgestaltet sein, um eine Vorverformung des Kraftelements 30a schnell und ohne große konstruktive Änderungen einstellen zu können (hier nicht dargestellt).

Durch den vorteilhaften Einsatz einer Gleichkraftfeder 31 im Kraftelement 30a liegen nahezu keine Variationen des in x-Richtung wirkenden Anteils der Spannkraft vor, sodass der Textilfaden 200 selbst bei beweglicher Lagerung des Umlenkelements 11 stets die gleiche Spannkraft erfährt, zumindest in x-Richtung.

Im Ergebnis führt dies zu einer gleichmäßigeren Fadenspannung und damit zu einer einheitlicheren Dehnung des Textilfadens 200, was wiederum zu einer hohen Produktqualität des daraus zu fertigenden textilen Flächengebildes führt

Fig. 1B zeigt einen Freischnitt am Umlenkelement 11 der Fadenleitvorrichtung 2 aus dem ersten Ausführungsbeispiel der Textilmaschine 100 aus Fig. 1A.

Obgleich sich der über das Umlenkelement 11 laufende Textilfaden 200 bewegt, soll in Fig. 1B aus Gründen der Einfachheit lediglich eine statische Betrachtung der auftretenden Kräfte erfolgen.

So wirken durch die Spanneinrichtung 13a aus Fig. 1A die Kraftkomponenten F_{Sx} und F_{Sy} auf das Umlenkelement, die letztlich im Gleichgewicht mit der Fadenkraft N (Normalkraft im Textilfaden 200) stehen. Die horizontale Komponente F_{Sx} der Spannkraft bestimmt sich hierbei durch die Verformungskraft des Kraftelements 30a der Spanneinrichtung 13a aus Fig. 1A, wohingegen sich die vertikale Komponente F_{Sy} als Lagerreaktion aus der Lagerung 37 des Verbindungselement ergibt. Reibungseffekte zwischen Textilfaden und Umlenkelement 11 werden vernachlässigt und es wird exemplarisch ein statischer Zustand angenommen.

Ein Einlaufwinkel β des Textilfadens 200 in das Umlenkelement 11 entspricht vereinfacht und nicht beschränkend einem Auslaufwinkel β des Textilfadens 200 vom Umlenkelement 11 in den Arbeitsbereich.

Eine Auswertung des Kräftegleichgewichts in horizontaler x-Richtung liefert dabei den nachfolgenden Ausdruck für die Fadenkraft N gemäß Gleichung 6.$N = \frac{{F}_{Sx}}{2 sin β}$

Entsprechend des vereinfachten Zusammenhangs aus Gleichung 6 zeigt sich, dass eine variierende Verformungskraft des Kraftelements 30a zu einer variierenden x-Komponente F_{Sx} der Spannkraft führen würde, die sich direkt auf die Normalkraft N im Textilfaden 200 auswirkt und so zu einer ungleichmäßigen Dehnung desselbigen im Zuge der Verarbeitung führt.

Durch den Einsatz einer Gleichkraftfeder 31 im Kraftelement 30a kann zumindest diese Variation der Komponente F_{Sx} reduziert oder sogar völlig unterdrückt werden, was letztlich zu einer höheren Produktqualität des zu fertigenden textilen Flächengebildes führt.

Fig. 2 zeigt eine schematische Ansicht eines Ausschnitts eines zweiten Ausführungsbeispiels der erfindungsgemäßen Textilmaschine 100.

Der grundlegende Aufbau der Textilmaschine 100 gemäß des zweiten Ausführungsbeispiels entspricht dabei dem des ersten Ausführungsbeispiels aus Fig. 1A, wobei hier eine andere Ausführungsform der Spanneinrichtung 13b zum Einsatz kommt, die sich lediglich durch die Verbindung zwischen dem Kraftelement 30a und dem Umlenkelement 11 unterscheidet. Auf eine erneute Beschreibung der zu Fig. 1A analogen Komponenten wird daher verzichtet.

Im Unterschied zum ersten Ausführungsbeispiel umfasst die Spanneinrichtung 13b eine Übersetzungsmechanik 36b, die ein drehbar gelagertes Übersetzungselement 39 umfasst, an dessen Ende das Umlenkelement 11 befestigt ist und die über ein in x-Richtung beweglich gelagertes Verbindungselement 38 mit dem Kraftelement 30a verbunden ist Das Übersetzungselement 39 dient dabei als Hebelarm, über den die durch das Kraftelement 30a in x-Richtung wirkende Verformungskraft gemäß des hinlänglich bekannten Hebelgesetztes übersetzt werden kann, sodass beispielsweise die auf den Textilfaden wirkende Spannkraft größer oder kleiner ausfällt als die Verformungskraft

Fig. 3 zeigt eine schematische Ansicht eines Ausschnitts eines dritten Ausführungsbeispiels der erfindungsgemäßen Textilmaschine 100.

Die Textilmaschine 100 umfasst, wie auch im Fall der ersten beiden Ausführungsbeispiele, einen Textilfadenspeicher 1 zum Bereitstellen eines Textilfadens 200, einen Arbeitsbereich 3, in dem der Textilfaden 200 zusammen mit anderen, hier nicht dargestellten Textilfäden verarbeitet wird, und eine den Textilfaden 200 vom Textilfadenspeicher 1 in den Arbeitsbereich 3 führende Fadenleitvorrichtung 2.

Die Fadenleitvorrichtung 2 ist dabei zum variablen Umlenken des Textilfadens 200 in den Arbeitsbereich 3 eingerichtet, um so einen Mehr- oder Minderbedarf an Textilfaden 200 im Zuge der Verarbeitung auszugleichen. Zeitgleich wird der durch die Fadenleitvorrichtung 2 umgelenkte Textilfaden 200 mit einer Spannkraft gespannt.

Die Fadenleitvorrichtung 2 umfasst hierzu ein Umlenkelement 11, das einen mit diesem in Kontakt stehenden Textilfaden 200 ausgehend vom Textilfadenspeicher 1 in den Arbeitsbereich 3 umlenkt, wobei das Umlenkelement 11 relativ zum Textilfadenspeicher 1 in einem Verschiebungsbereich zwischen einer ersten und einer zweiten Endposition in der dargestellten x-Richtung beweglich gelagert ist, eine das Umlenkelement 11 lagernde Spanneinrichtung 13c, die eine Spannkraft auf den mit dem Umlenkelement 11 in Kontakt stehenden Textilfaden 200 ausübt, sowie einen hier schematisch angedeuteten Trägerkörper 12, auf dem die Spanneinrichtung 13c befestigt ist und die an einem hier nicht gezeigten Maschinengestell der Textilmaschine 100 montierbar ist

Die Spanneinrichtung 13a, die eine Spannkraft auf den mit dem Umlenkelement 11 in Kontakt stehenden Textilfaden 200 ausübt, umfasst dabei ein durch Verschieben des Umlenkelements 11 verformbares Kraftelement 30b zum Bereitstellen der Spannkraft auf Basis einer Verformungskraft des Kraftelements 30b.

Das Kraftelement 30b umfasst hierzu eine erste Gleichkraftfeder 31 und eine zweite Gleichkraftfeder 32, die jeweils über eine Fest-Lose-Lagerung des Kraftelements 30b gelagert sind, wobei jede Gleichkraftfeder 31, 32 auf einer Seite durch ein separates Festlager 33 gelagert ist und die jeweils andere Seite durch ein gemeinsames Loslager 34 gelagert ist, das in der dargestellten x-Richtung beweglich ist Das Umlenkelement 11 ist dabei direkt am zwischen den beiden Gleichkraftfedern 31, 32 angeordneten Loslager 34 angebracht, sodass sich die Verschiebung des Umlenkelements 11 in x-Richtung direkt auf das bewegliche Loslager 34 überträgt und zu Verformungen der Gleichkraftfedern 31, 32 führt.

Die Gleichkraftfedern 31, 32 sind hier als elastische Biegebalken ausgeführt, wie bereits im Zusammenhang mit Fig. 1A beschrieben, die insbesondere einen Verformungsbereich aufweisen, in dem sich die Verformungskraft bei zusätzlicher Verformung nicht ändert.

Eine Verschiebung des Umlenkelements 11 führt hier zu gegenläufigen Verformungen der Gleichkraftfedern 31, 32, sodass bei Verschiebung des Loslagers 34 in negative x-Richtung die erste Gleichkraftfeder 31 komprimiert wird (siehe 31') und die zweite Gleichkraftfeder 32 expandiert wird (siehe 32') und bei Verschiebung des Loslagers 34 in positive x-Richtung die erste Gleichkraftfeder 31 expandiert wird und die zweite Gleichkraftfeder 32 komprimiert wird.

Eine Kraft-Verformungs-Relation des Kraftelements 30b bestimmt sich vorliegend durch eine Überlagerung der Kraft-Verformungs-Relationen der Gleichkraftfedern 31, 32, die vorzugsweise jeweils über den Verschiebungsbereich des Umlenkelements 11 im Wesentlichen konstante Einzelverformungskräfte aufweisen (siehe auch Fig. 7), sodass der mit dem Umlenkelement 11 in Kontakt stehende Textilfaden 200 durch eine möglichst nicht variierende Spannkraft, zumindest in x-Richtung, gespannt wird.

Durch die gezeigte Anordnung ergibt sich die Verformungskraft des Kraftelements 30b aus der Differenz der beiden Einzelverformungskräfte der beiden Gleichkraftfedern 31, 32, die über das Loslager 34 auf das Umlenkelement 11 wirkt. Auf diese Weise können selbst sehr kleine Verformungskräfte des Kraftelements 30b bereitgestellt werden, ohne dabei die beiden Gleichkraftfedern 31, 32 besonders "filigran" ausführen zu müssen, was sich negativ auf deren Dauerfestigkeit und Schwingungsanfälligkeit auswirken würde.

Ferner umfasst die Spanneinrichtung 13a ein Anschlagelement 35 für das bewegliche Loslager 34 des Kraftelements 30b, mit dem eine Vorverformung des Kraftelements 30b eingestellt bzw. sichergestellt werden kann. Das Anschlagelement 35 kann hierbei in Bezug auf die Festlager 33 des Kraftelements 30b in einer fest vorgegebenen Position angeordnet sein. Alternativ kann das Anschlagelement 35 aber auch in seiner Position gegenüber den Festlagern 33 verschiebbar ausgestaltet sein, um eine Vorverformung des Kraftelements 30b schnell und ohne große konstruktive Änderungen einstellen zu können (hier nicht dargestellt).

Durch den vorteilhaften Einsatz der beiden Gleichkraftfedern 31, 32 im Kraftelement 30b liegen nahezu keine Variationen des in x-Richtung wirkenden Anteils der Spannkraft vor, sodass der Textilfaden selbst bei beweglicher Lagerung des Umlenkelements 11 stets die gleiche Spannkraft erfährt, zumindest in x-Richtung.

Im Ergebnis führt dies zu einer gleichmäßigeren Fadenspannung und damit zu einer einheitlicheren Dehnung des Textilfadens 200, was wiederum zu einer hohen Produktqualität des daraus zu fertigenden textilen Flächengebildes führt.

Fig. 4 zeigt eine schematische Ansicht einer Fadenleitvorrichtung 2 eines vierten Ausführungsbeispiels der erfindungsgemäßen Textilmaschine.

Die Fadenleitvorrichtung 2 ist hierbei in einer Draufsicht gezeigt, sodass über ein Umlenkelement 11 des Fadenführers laufende Textilfäden 200 in Fig. 4 in einem orthogonal zur Fadenrichtung stehenden Querschnitt gezeigt sind.

Die Fadenleitvorrichtung 2 ist dabei zum variablen Umlenken einer Vielzahl von Textilfäden 200 in einen hier nicht dargestellten Arbeitsbereich der Textilmaschine eingerichtet, um so einen Mehr- oder Minderbedarf an Textilfäden 200 im Zuge der Verarbeitung auszugleichen. Zeitgleich werden die durch die Fadenleitvorrichtung 2 umgelenkten Textilfäden 200 dabei mit einer Spannkraft gespannt.

Die Fadenleitvorrichtung 2 umfasst hierzu ein Umlenkelement 11, das die mit diesem in Kontakt stehenden Textilfäden 200 ausgehend von einem hier nicht gezeigten Textilfadenspeicher in den Arbeitsbereich umlenkt, wobei das Umlenkelement 11 relativ zum Textilfadenspeicher in einem Verschiebungsbereich zwischen einer ersten und einer zweiten Endposition in der dargestellten x-Richtung beweglich gelagert ist, eine das Umlenkelement 11 lagernde Spanneinrichtung 13d, die eine Spannkraft auf die mit dem Umlenkelement 11 in Kontakt stehenden Textilfäden 200 ausübt, sowie einen hier schematisch angedeuteten Trägerkörper 12, auf dem die Spanneinrichtung 13d befestigt ist und die an einem hier nicht gezeigten Maschinengestell der Textilmaschine montierbar ist.

Die Spanneinrichtung 13d, die eine Spannkraft auf die mit dem Umlenkelement 11 in Kontakt stehenden Textilfaden 200 ausübt, umfasst dabei ein durch Verschieben des Umlenkelements 11 verformbares Kraftelement 30c zum Bereitstellen der Spannkraft auf Basis einer Verformungskraft des Kraftelements 30c.

Das Kraftelement 30c umfasst hierzu zumindest eine erste Gleichkraftfeder 31 und eine zweite Gleichkraftfeder 32, die in y-Richtung parallel zueinander beabstandet angeordnet sind, sowie eine jeweilige Fest-Lose-Lagerung mit den Festlagern 33 und den beweglichen Loslagern 34. Die Gleichkraftfedern 31, 32 entsprechen dabei jeweils im Wesentlichen der bereits im Zuge von Fig. 1A beschriebenen Geleichkraftfeder 31, sodass auf weitere Ausführungen an dieser Stelle verzichtet wird. Obgleich die Durchbiegungen der Gleichkraftfedern 31, 32 in Fig. 4 sich in y-Richtung erstreckend dargestellt sind, können sich diese auch in z-Richtung oder in jedweder anderen orthogonal zur x-Richtung stehenden Richtung erstrecken.

Die parallele Anordnung der Gleichkraftfedern 31, 32 ist dabei derart zu verstehen, dass Verbindunglinien der Lagerpunkte (Festlager 33, Loslager 34) der Gleichkraftfedern 31, 32 parallel zueinander verlaufen (im Falle von Fig. 4 parallel zur x-Richtung).

Die Gleichkraftfedern müssen dabei nicht zwingend parallel zueinander angeordnet sein. So können diese in einer alternativen Ausführungen (siehe Fig. 5 und 6) auch winklig zueinander angeordnet sein, sodass die Verbindungslinien der jeweiligen Lagerpunkte winklig zueinander verlaufen.

Die Gleichkraftfedern 31, 32 sind dabei derart relativ zueinander angeordnet, dass die Gleichkraftfedern 31, 32 durch Verschiebung des Umlenkelements 11 gemeinsam komprimiert oder gemeinsam expandiert werden.

Auf diese Weise stellt die Fadenleitvorrichtung 2 eine Spanneinrichtung 13d mit einem Kraftelement 30c bereit, das auf einer Parallelschaltung der beiden Gleichkraftfedern 31, 32 beruht, sodass sich eine Verformungskraft des Kraftelements 30c als additiv Resultierende der Einzelverformungskräfte von erster und zweiter Gleichkraftfeder 31, 32 ergibt. Die gezeigte Parallelschaltung kann wahlweise um beliebig viele weitere über die y-Richtung verteilte Gleichkraftfedern erweitert werden.

Auf diese Weise kann eine Vielzahl von Textilfäden 200 über ein gemeinsames Umlenkelement 11 geführt werden, wobei das auf der Parallelschaltung basierende Kraftelement 30c die notwendige Spannkraft zum Spannen der Textilfäden 200 als Summe der Einzelverformungskräfte der einzelnen Gleichkraftfedern 31, 32 bereitstellt.

Fig. 5 zeigt eine schematische Ansicht einer Fadenleitvorrichtung 2 eines fünften Ausführungsbeispiels der erfindungsgemäßen Textilmaschine.

Der Aufbau entspricht größtenteils dem der Fadenleitvorrichtung 2 aus Fig. 4, sodass auf eine erneute Beschreibung der im Wesentlichen gleich ausgeführten Komponenten verzichtet wird.

Die Spanneinrichtung 13e der Fadenleitvorrichtung 2 aus Fig. 5 unterscheidet sich im Grunde nur durch das Kraftelement 30d, welches ebenfalls eine erste Gleichkraftfeder 31 und eine zweite Gleichkraftfeder 32 umfasst, die im Gegensatz zur Ausführung in Fig. 4 allerdings winklig zueinander angeordnet sind, derart, dass sich in der x-y-Ebene die Verbindunglinien der jeweiligen Lagerpunkte (Festlager 33, Loslager 34) in ihrer Verlängerung schneiden, hier auf Seiten des Umlenkelements 11.

Auf diese Weise wird eine dreiecksförmige Anordnung der beiden Gleichkraftfedern 31, 32 des Kraftelements 30d bereitgestellt, die selbst wiederum versteifend auf das gesamte Kraftelement 30d wirkt, derart, dass durch die besagte Anordnung ein Ausbrechen der Gleichkraftfedern 31, 32 aus der Biegeebene (Zeichenebene x-y) heraus zuverlässig verhindert werden kann.

Fig. 6 zeigt eine schematische Ansicht einer Fadenleitvorrichtung 2 eines sechsten Ausführungsbeispiels der erfindungsgemäßen Textilmaschine.

Der Aufbau entspricht im Wesentlichen dem der Fadenleitvorrichtung 2 aus Fig. 5, sodass auf eine erneute Beschreibung der im Wesentlichen gleich ausgeführten Komponenten verzichtet wird.

Die Spanneinrichtung 13f der Fadenleitvorrichtung 2 aus Fig. 6 unterscheidet sich im Grunde nur durch das Kraftelement 30e, welches im Gegensatz zum Kraftelement 30d aus Fig. 5 eine umgekehrte, dreiecksförmige Anordnung der beiden Gleichkraftfedern 31, 32 aufweist, bei denen sich in der x-y-Ebene die Verbindunglinien der jeweiligen Lagerpunkte (Festlager 33, Loslager 34) in ihrer Verlängerung auf dem Umlenkelement 11 abgewandten Seite des Kraftelements 13f schneiden.

Wie auch im Falle des fünften Ausführungsbeispiels wirkt die dreiecksförmige Anordnung der beiden Gleichkraftfedern 31, 32 versteifend auf das gesamte Kraftelement 30e.

Je nach Größenverhältnis der Gleichkraftfedern 31, 32 und des Umlenkelements 11 kann entweder die eine oder die andere dreiecksförmige Anordnungen aus den Fig. 5 und 6 von Vorteil sein. So bietet sich die Anordnung gemäß Fig. 5 an, falls ein vergleichsweise kleines Umlenkelement 11 zum Einsatz kommt, wohingegen die Anordnung in Fig. 6 beispielsweise bei einem vergleichsweise groß dimensionierten Umlenkelement 11 von Vorteil ist.

Fig. 7 zeigt einen exemplarischen Verlauf einer Kraft-Verformungs-Relation eines bevorzugten Kraftelements zur Verwendung in der Spanneinrichtung der Fadenleitvorrichtung, zum Beispiel von einem der Kraftelemente 30a, 30b, 30c, 30d, 30e der vorstehend beschriebenen Ausführungsbeispiele in den Fig. 1A, 2 bis 6.

Der in Fig. 7 dargestellte Verlauf zeigt die Verformungskraft F des Kraftelements über eine Verformung x, die zum Beispiel als Verschiebung eines Punktes des Kraftelements verstanden werden kann, so zum Beispiel als Verschiebung des beweglichen Loslagers 34 in Fig. 1A oder 2 bis 6 in x-Richtung.

Vereinfachend wird nachfolgend angenommen, dass die Verformung x des Kraftelements und die Verschiebung des Umlenkelements entsprechend des Ausführungsbeispiels aus Fig. 1A gleich ausfallen, also keine zwischengeschaltete Übersetzungsmechanik vorliegt.

Die Verformung des Kraftelements reicht hierbei ausgehend vom unverformten, kraftfreien Zustand bei x=x₀ über die der ersten Endposition des Umlenkelements entsprechende Verformung x=x₁ bis zu der der zweiten Endposition des Umlenkelements entsprechenden Verformung x=x₂, wobei der gesamte Verformungsbereich reversibel ist, sodass keine dauerhaften Verformungen verursacht werden.

Ausgehend vom unverformten Zustand bei x=x₀ mit F=F₀ (üblicherweise mit F₀=0 N) weist das Kraftelement einen von der Verformung x linear abhängigen Anstieg der Verformungskraft F auf, bis ab x=x* der Gleichkraftbereich erreicht wird, in dem eine Änderungen der Verformung x im Wesentlichen keine Änderung der Verformungskraft F mehr bewirkt und so eine geringere Variation der Spannkraft zum Spannen des Textilfadens bedingt.

Besonders vorteilhaft wird das Kraftelement im Zuge des Einsatzes in der Spanneinrichtung der erfindungsgemäßen Fadenleitvorrichtung beim Fertigen eines textilen Flächengebildes lediglich in dem besagten Gleichkraftbereich verformt, wozu das Kraftelement mit einer entsprechenden Vorverformung beaufschlagt wird. Die der ersten Endposition des Umlenkelements entsprechende Verformung x₁ kann hierbei gleich x* sein, soll aber nicht darauf beschränkt sein. Vorzugweise liegt x₁ innerhalb des Gleichkraftbereichs, was bezogen auf den dargestellten Verlauf x₁>x* entsprechen würde. Dadurch wird eine Sicherheitsabstand zum linearen Bereich eingehalten, sodass beim Betrieb eine Verformung in diesem Bereich zuverlässig ausgeschlossen werden kann.

Derartige Kraft-Verformungs-Relationen, wie in Fig. 7 gezeigt, finden sich insbesondere bei den vorstehend beschriebenen Kraftelementen auf Basis der Gleichkraftfedern, die als anfangsverformte Knickstäbe ausgeführt sind und ausgehend davon als Biegebalken mit zunehmender Durchbiegung keine Änderungen der Verformungskraft erfahren.

Es wird angemerkt, dass eine Kraft-Verformungs-Relation des Kraftelements keinesfalls auf den in Fig. 7 gezeigten Verlauf beschränkt sein soll. So kann der Verlauf in einer alternativen Ausführung im Bereich x₀ bis x* statt dem in Fig. 7 gezeigten ansteigendem Kraftverlauf auch einen abfallenden Kraftverlauf bis zum Erreichen von F₁, F₂ aufweisen, mit der Verformungskraft F₁ des Kraftelements an der ersten Endposition und der Verformungskraft F₂ des Kraftelements an der zweiten Endposition des Umlenkelements.

Vorstehend wurden Ausführungsbeispiele der vorliegenden Erfindung sowie deren Vorteile detailliert unter Bezugnahme auf die beigefügten Figuren beschrieben.

Abschließend wird erneut hervorgehoben, dass die vorliegende Erfindung in keiner Weise auf die vorstehend beschriebenen Ausführungsbeispiele und deren Ausführungsmerkmale begrenzt ist Die Erfindung umfasst weiterhin Modifikationen der genannten Ausführungsbeispiele, insbesondere diejenigen, die aus Modifikationen und/oder Kombinationen einzelner oder mehrerer Merkmale der beschriebenen Ausführungsbeispiele im Rahmen des Schutzumfanges der unabhängigen Ansprüche hervorgehen.

### Liste der Bezugszeichen

- 1: Textilfadenspeicher
- 2: Fadenleitvorrichtung
- 3: Arbeitsbereich
- 11: Umlenkelement
- 12: Trägerkörper
- 13a-f: Spanneinrichtung
- 30a-e: Kraftelement
- 31: erste Gleichkraftfeder
- 32: zweite Gleichkraftfeder
- 33: Festlager
- 34: bewegliches Loslager
- 35: Anschlagelement
- 36a: direkte Übersetzung
- 36b: Übersetzungsmechanik
- 37: Lagerung
- 38: Verbindungselement
- 39: Übersetzungselement
- 99: Verarbeitungselement
- 100: Textilmaschine
- 200: Textilfaden
- (...)': Strichnotation für Konfiguration in zweiter Endposition des Umlenkelements

## Patentansprüche

1. Fadenleitvorrichtung (2) zum Führen eines Textilfadens (200) von einem Textilfadenspeicher (1) einer Textilmaschine (100) unter Spannung zu einem Arbeitsbereich (3) der Textilmaschine (100), umfassend:
- ein Umlenkelement (11), das mit einem vom Textilfadenspeicher (1) ausgehenden Textilfaden (200) in Kontakt gebracht werden kann und über das der Textilfaden (200) in den Arbeitsbereich (3) umgelenkt werden kann, wobei das Umlenkelement (11) relativ zum Textilfadenspeicher (1) in einem Verschiebungsbereich zwischen einer ersten und einer zweiten Endposition beweglich gelagert ist; und
- eine das Umlenkelement (11) lagernde Spanneinrichtung (13a; 13b; 13c; 13d; 13e; 13f), die eingerichtet ist, eine Spannkraft auf einen mit dem Umlenkelement (11) in Kontakt stehenden Textilfaden (200) auszuüben und dazu ein über ein Verschieben des Umlenkelements (11) verformbares Kraftelement (30a; 30b; 30c; 30d; 30e) umfasst,
wobei das Kraftelement (30a; 30b; 30c; 30d; 30e) zumindest ein erstes elastisches Federelement (31) umfasst, das über eine von der Verschiebung des Umlenkelements (11) abhängige Verschiebung eines Verschiebungspunktes (34) des ersten Federelements (31) entlang einer Verschiebungsrichtung verformt wird, wobei es sich bei dem ersten Federelement (31) um ein Federelement mit degressiver Kraft-Verformungs-Relation oder um eine Gleichkraftfeder handelt,
und wobei ein Verhältnis aus einer über den Verschiebungsbereich des Umlenkelements (11) gemittelten Verformungskraft des Kraftelements (30a; 30b; 30c; 30d; 30e) zur Verformungskraft des Kraftelements (30a; 30b; 30c; 30d; 30e) in der ersten oder in der zweiten Endposition des Umlenkelements (11) 0,8 bis 1,2 beträgt

2. Fadenleitvorrichtung (2) nach Anspruch 1, **dadurch gekennzeichnet, dass**
das Kraftelement (30a; 30b; 30c; 30d; 30e) der Spanneinrichtung (13a; 13b; 13c; 13d; 13e; 13f) derart ausgestaltet ist, dass ein Verhältnis aus einer über den Verschiebungsbereich des Umlenkelements (11) hinweg maximal auftretenden Verformungskraft des Kraftelements (30a; 30b; 30c; 30d; 30e) zu einer über den Verschiebungsbereich des Umlenkelements (11) hinweg minimal auftretenden Verformungskraft des Kraftelements (30a; 30b; 30c; 30d; 30e) 1 bis 1,2 beträgt

3. Fadenleitvorrichtung (2) nach einem der Ansprüche 1 oder 2, **dadurch gekennzeichnet, dass**
das Kraftelement (30a; 30b; 30c; 30d; 30e) der Spanneinrichtung (13a; 13b; 13c; 13d; 13e; 13f) derart ausgestaltet ist, dass ein Betrag einer über den Verschiebungsbereich des Umlenkelements (11) gemittelten Änderungsrate der Verformungskraft des Kraftelements (30a; 30b; 30c; 30d; 30e) kleiner gleich 1.500 N/m ist.

4. Fadenleitvorrichtung (2) nach einem der vorherigen Ansprüche, **dadurch gekennzeichnet, dass**
das Kraftelement (30a; 30b; 30c; 30d; 30e) der Spanneinrichtung (13a; 13b; 13c; 13d; 13e; 13f) derart ausgestaltet ist, dass dessen Verformungskraft über den Verschiebungsbereich des Umlenkelements (11) hinweg konstant ist

5. Fadenleitvorrichtung (2) nach einem der vorherigen Ansprüche, **dadurch gekennzeichnet, dass**
das Kraftelement (30a; 30b; 30c; 30d; 30e) der Spanneinrichtung (13a; 13b; 13c; 13d; 13e; 13f) derart ausgestaltet ist, dass die auf den mit dem Umlenkelement (11) in Kontakt stehenden Textilfaden (200) ausgeübte Spannkraft für den Verschiebungsbereich des Umlenkelements (11) eine Fadenkraft im Textilfaden (200) von 0 bis 1 N bewirkt.

6. Fadenleitvorrichtung (2) nach einem der vorherigen Ansprüche, **dadurch gekennzeichnet, dass**
das Kraftelement (30b) ein zweites elastisches Federelement (32) umfasst, das derart relativ zum ersten Federelement (31) angeordnet ist, dass durch Verschiebung des Umlenkelements (11) das erste Federelement (31) komprimiert und das zweite Federelement (32) expandiert wird oder das erste Federelement (31) expandiert und das zweite Federelement (32) komprimiert wird.

7. Fadenleitvorrichtung (2) nach einem der Ansprüche 1 bis 5, **dadurch gekennzeichnet, dass**
das Kraftelement (30c; 30d; 30e) ein zweites elastisches Federelement (32) umfasst, das derart relativ zum ersten Federelement (31) angeordnet ist, dass das erste und das zweite Federelement (31, 32) durch Verschiebung des Umlenkelements (11) gemeinsam komprimiert oder expandiert werden.

8. Fadenleitvorrichtung (2) nach einem der vorherigen Ansprüche, **dadurch gekennzeichnet**,
die Spanneinrichtung (13a; 13b; 13c; 13d; 13e; 13f) weiterhin ein Einstellelement (35) umfasst, über das ein initialer Verformungszustand des Kraftelements (30a; 30b; 30c; 30d; 30e) einstellbar ist, wenn kein Textilfaden (200) in Kontakt mit dem Umlenkelement (11) steht

9. Fadenleitvorrichtung (2) nach einem der vorhergehenden Ansprüche, **dadurch gekennzeichnet, dass**
zumindest das erste Federelement (31) des Kraftelements (30a; 30b; 30c; 30d; 30e) als elastischer Biegebalken ausgeführt ist, der über den Verschiebungsbereich des Umlenkelements (11) hinweg eine elastische Vorverformung in Form einer Durchbiegung in einer winklig zur Verschiebungsrichtung des Verschiebungspunktes (34) des ersten Federelements (31) stehenden Biegerichtung aufweist und durch Verschieben des Verschiebungspunktes (34) des ersten Federelements (31) eine Änderung der Durchbiegung erfährt

10. Fadenleitvorrichtung (2)nach Anspruch 9, **dadurch gekennzeichnet, dass**
eine Längsausdehnung des elastischen Biegebalkens entlang einer Mittellinie des elastischen Biegebalkens größer ist als Querschnittsausdehnungen des elastischen Biegebalkens in einem senkrecht zur Mittellinie stehenden Querschnitt, wobei eine Querschnittausdehnung entlang der Biegerichtung kleiner ausfällt als eine Querschnittsausdehnung entlang einer zur Biegerichtung orthogonal stehenden Richtung.

11. Fadenleitvorrichtung (2) nach einem der vorherigen Ansprüche, **dadurch gekennzeichnet, dass**
die Spanneinrichtung (13b) ein zwischen dem Kraftelement (30a) und dem Umlenkelement (11) angeordnete Übersetzungsmechanik (36b) umfasst, über die ein Übersetzungsverhältnis zwischen einer Verschiebung des Umlenkelements (11) und einer Verformung des Kraftelements (30a) festgelegt ist.

12. Fadenleitvorrichtung (2) nach Anspruch 11, **dadurch gekennzeichnet, dass**
das Übersetzungsverhältnis der Übersetzungsmechanik (36b) derart auf eine Kraft-Verformungs-Relation des Kraftelements (30a) abgestimmt ist, dass die auf den mit dem Umlenkelement (11) in Kontakt stehenden Textilfaden (200) ausgeübte Spannkraft für den Verschiebungsbereich des Umlenkelements (11) eine konstante Fadenkraft im Textilfaden (200) bewirkt.

13. Textilmaschine (100) zur Fertigung von textilen Flächengebilden, umfassend:
- einen Textilfadenspeicher (1);
- einen Arbeitsbereich (3), in dem die Textilmaschine (100) Textilfäden (200) aus dem Textilfadenspeicher (1) verarbeitet; und
- eine Fadenleitvorrichtung (2) nach einem der Ansprüche 1 bis 12, über die ein Textilfaden (200) vom Textilfadenspeicher (1) unter Spannung zum Arbeitsbereich (3) geführt wird.

14. Textilmaschine (100) nach Anspruch 13, **dadurch gekennzeichnet, dass**
die Textilmaschine (100) eine Kettenwirkmaschine ist, bei der der Arbeitsbereich (3) ein Wirkbereich ist, in dem das textile Flächengebilde als Maschenware gefertigt wird.

## Claims

1. Thread guiding device (2) for guiding a textile thread (200) from a textile thread store (1) of a textile machine (100) under tension to a working region (3) of the textile machine (100), comprising:
- a deflection element (11) which can be brought into contact with a textile thread (200) emanating from the textile thread store (1) and via which the textile thread (200) can be deflected into the working region (3), wherein the deflection element (11) is mounted movably relative to the textile thread store (1) in a displacement range between a first and a second end position; and
- a tensioning device (13a; 13b; 13c; 13d; 13e; 13f) which mounts the deflection element (11) and is configured to exert a tensioning force on a textile thread (200) in contact with the deflection element (11) and for this purpose comprises a force element (30a; 30b; 30c; 30d; 30e) which can be deformed via a displacement of the deflection element (11),
wherein the force element (30a; 30b; 30c; 30d; 30e) comprises at least one first elastic spring element (31) which is deformed via a displacement, dependent on the displacement of the deflection element (11), of a displacement point (34) of the first spring element (31) along a displacement direction, wherein the first spring element (31) is a spring element with a degressive force-deformation relationship or a constant-force spring,
and wherein a ratio of a deformation force, averaged over the displacement range of the deflection element (11), of the force element (30a; 30b; 30c; 30d; 30e) to the deformation force of the force element (30a; 30b; 30c; 30d; 30e) in the first or in the second end position of the deflection element (11) is 0.8 to 1.2.

2. Thread guiding device (2) according to Claim 1, **characterized in that**
the force element (30a; 30b; 30c; 30d; 30e) of the tensioning device (13a; 13b; 13c; 13d; 13e; 13f) is configured in such a way that a ratio of a deformation force, occurring at a maximum over the displacement range of the deflection element (11), of the force element (30a; 30b; 30c; 30d; 30e) to a deformation force, occurring at a minimum over the displacement range of the deflection element (11), of the force element (30a; 30b; 30c; 30d; 30e) is 1 to 1.2.

3. Thread guiding device (2) according to either of Claims 1 and 2, **characterized in that**
the force element (30a; 30b; 30c; 30d; 30e) of the tensioning device (13a; 13b; 13c; 13d; 13e; 13f) is configured in such a way that an absolute value of a rate of change, averaged over the displacement range of the deflection element (11), of the deformation force of the force element (30a; 30b; 30c; 30d; 30e) is less than or equal to 1,500 N/m.

4. Thread guiding device (2) according to one of the preceding claims, **characterized in that**
the force element (30a; 30b; 30c; 30d; 30e) of the tensioning device (13a; 13b; 13c; 13d; 13e; 13f) is configured in such a way that its deformation force is constant over the displacement range of the deflection element (11).

5. Thread guiding device (2) according to one of the preceding claims, **characterized in that**
the force element (30a; 30b; 30c; 30d; 30e) of the tensioning device (13a; 13b; 13c; 13d; 13e; 13f) is configured in such a way that the tensioning force, exerted on the textile thread (200) in contact with the deflection element (11), for the displacement range of the deflection element (11) brings about a thread force in the textile thread (200) of 0 to 1 N.

6. Thread guiding device (2) according to one of the preceding claims, **characterized in that**
the force element (30b) comprises a second elastic spring element (32) which is arranged relative to the first spring element (31) in such a way that, by displacement of the deflection element (11), the first spring element (31) is compressed and the second spring element (32) is expanded or the first spring element (31) is expanded and the second spring element (32) is compressed.

7. Thread guiding device (2) according to one of Claims 1 to 5, **characterized in that**
the force element (30c; 30d; 30e) comprises a second elastic spring element (32) which is arranged relative to the first spring element (31) in such a way that the first and the second spring element (31, 32) are compressed or expanded jointly by displacement of the deflection element (11).

8. Thread guiding device (2) according to one of the preceding claims, **characterized in that**
the tensioning device (13a; 13b; 13c; 13d; 13e; 13f) furthermore comprises an adjustment element (35) via which an initial deformation state of the force element (30a; 30b; 30c; 30d; 30e) can be adjusted when no textile thread (200) is in contact with the deflection element (11).

9. Thread guiding device (2) according to one of the preceding claims, **characterized in that**
at least the first spring element (31) of the force element (30a; 30b; 30c; 30d; 30e) is designed as an elastic bending bar which, over the displacement range of the deflection element (11), has an elastic pre-deformation in the form of a deflection in a bending direction at an angle to the displacement direction of the displacement point (34) of the first spring element (31) and, by displacement of the displacement point (34) of the first spring element (31), experiences a change in the deflection.

10. Thread guiding device (2) according to Claim 9, **characterized in that**
a longitudinal extent of the elastic bending bar along a centre line of the elastic bending bar is greater than cross-sectional extents of the elastic bending bar in a cross section perpendicular to the centre line, wherein a cross-sectional extent along the bending direction is smaller than a cross-sectional extent along a direction orthogonal to the bending direction.

11. Thread guiding device (2) according to one of the preceding claims, **characterized in that**
the tensioning device (13b) comprises a transmission mechanism (36b) which is arranged between the force element (30a) and the deflection element (11) and via which a transmission ratio between a displacement of the deflection element (11) and a deformation of the force element (30a) is fixed.

12. Thread guiding device (2) according to Claim 11, **characterized in that**
the transmission ratio of the transmission mechanism (36b) is matched to a force-deformation relationship of the force element (30a) in such a way that the tensioning force, exerted on the textile thread (200) in contact with the deflection element (11), for the displacement range of the deflection element (11) brings about a constant thread force in the textile thread (200).

13. Textile machine (100) for producing textile fabrics, comprising:
- a textile thread store (1);
- a working region (3) in which the textile machine (100) processes textile threads (200) from the textile thread store (1); and
- a thread guiding device (2) according to one of Claims 1 to 12, via which a textile thread (200) is guided from the textile thread store (1) under tension to the working region (3).

14. Textile machine (100) according to Claim 13, **characterized in that**
the textile machine (100) is a warp knitting machine in which the working region (3) is a knitting region in which the textile fabric is produced as a knitted fabric.

## Revendications

1. Dispositif de guidage de fil (2) pour guider un fil textile (200) d'un accumulateur de fil textile (1) d'une machine textile (100) sous tension vers une zone de travail (3) de la machine textile (100), comprenant :
- un élément de déviation (11) qui peut être amené en contact avec un fil textile (200) sortant de l'accumulateur de fil textile (1) et par le biais duquel le fil textile (200) peut être dévié dans la zone de travail (3), l'élément de déviation (11) étant monté de manière mobile par rapport à l'accumulateur de fil textile (1) dans une plage de déplacement entre une première et une deuxième position finale ; et
- un dispositif de serrage (13a ; 13b ; 13c ; 13d ; 13e ; 13f) supportant l'élément de déviation (11), qui est conçu pour exercer une force de serrage sur un fil textile (200) en contact avec l'élément de déviation (11) et comprend à cet effet un élément de force (30a ; 30b ; 30c ; 30d ; 30e) déformable par le biais d'un déplacement de l'élément de déviation (11),
l'élément de force (30a ; 30b ; 30c ; 30d ; 30e) comprenant au moins un premier élément de ressort élastique (31) qui est déformé par le biais d'un déplacement, dépendant du déplacement de l'élément de déviation (11), d'un point de déplacement (34) du premier élément de ressort (31) le long d'une direction de déplacement, le premier élément de ressort (31) étant un élément de ressort avec une relation force-déformation dégressive ou un ressort à force constante,
et un rapport entre une force de déformation, moyennée sur la plage de déplacement de l'élément de déviation (11), de l'élément de force (30a ; 30b ; 30c ; 30d ; 30e) et la force de déformation de l'élément de force (30a ; 30b ; 30c ; 30d ; 30e) dans la première ou dans la deuxième position finale de l'élément de déviation (11) étant de 0,8 à 1,2.

2. Dispositif de guidage de fil (2) selon la revendication 1, **caractérisé en ce que**
l'élément de force (30a ; 30b ; 30c ; 30d ; 30e) du dispositif de serrage (13a ; 13b ; 13c ; 13d ; 13e ; 13f) est configuré de telle sorte qu'un rapport entre une force de déformation, apparaissant au maximum sur la plage de déplacement de l'élément de déviation (11), de l'élément de force (30a ; 30b ; 30c ; 30d ; 30e) et une force de déformation, apparaissant au minimum sur la plage de déplacement de l'élément de déviation (11), de l'élément de force (30a ; 30b ; 30c ; 30d ; 30e) est de 1 à 1,2.

3. Dispositif de guidage de fil (2) selon l'une quelconque des revendications 1 ou 2, **caractérisé en ce que**
l'élément de force (30a ; 30b ; 30c ; 30d ; 30e) du dispositif de serrage (13a ; 13b ; 13c ; 13d ; 13e ; 13f) est configuré de telle sorte qu'une valeur d'un taux de variation, moyenné sur la plage de déplacement de l'élément de déviation (11), de la force de déformation de l'élément de force (30a ; 30b ; 30c ; 30d ; 30e) est inférieure ou égale à 1500 N/m.

4. Dispositif de guidage de fil (2) selon l'une quelconque des revendications précédentes, **caractérisé en ce que**
l'élément de force (30a ; 30b ; 30c ; 30d ; 30e) du dispositif de serrage (13a ; 13b ; 13c ; 13d ; 13e ; 13f) est configuré de telle sorte que sa force de déformation est constante sur la plage de déplacement de l'élément de déviation (11).

5. Dispositif de guidage de fil (2) selon l'une quelconque des revendications précédentes, **caractérisé en ce que**
l'élément de force (30a ; 30b ; 30c ; 30d ; 30e) du dispositif de serrage (13a ; 13b ; 13c ; 13d ; 13e ; 13f) est configuré de telle sorte que la force de serrage exercée sur le fil textile (200) en contact avec l'élément de déviation (11) provoque pour la plage de déplacement de l'élément de déviation (11) une force de fil dans le fil textile (200) de 0 à 1 N.

6. Dispositif de guidage de fil (2) selon l'une quelconque des revendications précédentes, **caractérisé en ce que**
l'élément de force (30b) comprend un deuxième élément de ressort élastique (32) qui est disposé par rapport au premier élément de ressort (31) de telle sorte que par déplacement de l'élément de déviation (11), le premier élément de ressort (31) est comprimé et le deuxième élément de ressort (32) est expansé ou le premier élément de ressort (31) est expansé et le deuxième élément de ressort (32) est comprimé.

7. Dispositif de guidage de fil (2) selon l'une quelconque des revendications 1 à 5, **caractérisé en ce que**
l'élément de force (30c ; 30d ; 30e) comprend un deuxième élément de ressort élastique (32) qui est disposé par rapport au premier élément de ressort (31) de telle sorte que le premier et le deuxième élément de ressort (31, 32) sont comprimés ou expansés conjointement par déplacement de l'élément de déviation (11).

8. Dispositif de guidage de fil (2) selon l'une quelconque des revendications précédentes, **caractérisé en ce que**
le dispositif de serrage (13a ; 13b ; 13c ; 13d ; 13e ; 13f) comprend en outre un élément de réglage (35) par le biais duquel un état de déformation initial de l'élément de force (30a ; 30b ; 30c ; 30d ; 30e) peut être réglé lorsqu'aucun fil textile (200) n'est en contact avec l'élément de déviation (11).

9. Dispositif de guidage de fil (2) selon l'une quelconque des revendications précédentes, **caractérisé en ce que**
au moins le premier élément de ressort (31) de l'élément de force (30a ; 30b ; 30c ; 30d ; 30e) est réalisé sous forme de barre de flexion élastique qui présente sur la plage de déplacement de l'élément de déviation (11) une pré-déformation élastique sous forme d'une flexion dans une direction de flexion angulaire par rapport à la direction de déplacement du point de déplacement (34) du premier élément de ressort (31) et subit une modification de la flexion par déplacement du point de déplacement (34) du premier élément de ressort (31).

10. Dispositif de guidage de fil (2) selon la revendication 9, **caractérisé en ce que**
une extension longitudinale de la barre de flexion élastique le long d'une ligne médiane de la barre de flexion élastique est supérieure à des extensions de section transversale de la barre de flexion élastique dans une section transversale perpendiculaire à la ligne médiane, une extension de section transversale le long de la direction de flexion étant inférieure à une extension de section transversale le long d'une direction orthogonale à la direction de flexion.

11. Dispositif de guidage de fil (2) selon l'une quelconque des revendications précédentes, **caractérisé en ce que**
le dispositif de serrage (13b) comprend un mécanisme de transmission (36b) disposé entre l'élément de force (30a) et l'élément de déviation (11), par le biais duquel un rapport de transmission entre un déplacement de l'élément de déviation (11) et une déformation de l'élément de force (30a) est fixé.

12. Dispositif de guidage de fil (2) selon la revendication 11, **caractérisé en ce que**
le rapport de transmission du mécanisme de transmission (36b) est adapté à une relation force-déformation de l'élément de force (30a) de telle sorte que la force de serrage exercée sur le fil textile (200) en contact avec l'élément de déviation (11) provoque pour la plage de déplacement de l'élément de déviation (11) une force de fil constante dans le fil textile (200).

13. Machine textile (100) pour la fabrication de structures textiles planes, comprenant :
- un accumulateur de fil textile (1) ;
- une zone de travail (3), dans laquelle la machine textile (100) traite des fils textiles (200) provenant de l'accumulateur de fil textile (1) ; et
- un dispositif de guidage de fil (2) selon l'une quelconque des revendications 1 à 12, par le biais duquel un fil textile (200) est guidé de l'accumulateur de fil textile (1) sous tension vers la zone de travail (3).

14. Machine textile (100) selon la revendication 13, **caractérisée en ce que**
la machine textile (100) est une machine à tricoter à chaîne, dans laquelle la zone de travail (3) est une zone de tricotage, dans laquelle la structure textile plane est fabriquée sous forme de tricot.
